# EUROPÄISCHE PATENTSCHRIFT

(11) **EP 3 909 483 B1**
(45) Veröffentlichungstag und Bekanntmachung des Hinweises auf die Patenterteilung: **14.08.2024**
(21) Anmeldenummer: 21167771.1
(22) Anmeldetag: 12.04.2021
(51) Int. Cl.: A47K 3/36, E05D 7/00, E05D 7/081, E05F 1/06, E05D 11/10

(54) **VORRICHTUNG ZUR VERSTELLUNG EINER TÜR UND DUSCHKABINE**
DEVICE FOR ADJUSTING A DOOR AND SHOWER CUBICLE
DISPOSITIF DE RÉGLAGE D'UNE PORTE ET CABINE DE DOUCHE

(30) Priorität: 15.05.2020 DE 102020206143
(43) Veröffentlichungstag der Anmeldung: 17.11.2021
(73) Patentinhaber: Kermi GmbH, 94447 Plattling (DE)
(72) Erfinder: Zißler, Horst, 94362 Neukirchen (DE)
(74) Vertreter: Patentanwälte Bressel und Partner mbB

(56) Entgegenhaltungen:
- EP-A2- 1 712 717
- DE-A1- 102013 209 178
- DE-U1- 20 105 282
- DE-U1- 29 704 621
- DE-U1- 29 704 719

## Beschreibung

Die Erfindung betrifft eine Vorrichtung zur Verstellung einer Tür mit einem Türprofil an einer Wand- oder einem Festfeldelement nach dem Oberbegriff des Anspruchs 1, sowie einer Duschkabine oder einer Duschabtrennung nach dem Oberbegriff des Anspruchs 6 mit einer derartigen Vorrichtung.

Derartige Vorrichtungen sind als sogenannte Beschläge oder Scharniere bekannt und werden beispielsweise in der EP 2 228 510 B1 offenbart. Sie dienen dazu die Tür an einer Wand oder einem Festfeldelement zu befestigen und weisen oft auch Stellflächen und Komplementärstellflächen auf, um die Tür während des Öffnungs- und Schließvorgangs anzuheben bzw. abzusenken (Hebe-und Senkmechanismus). Diese Stellflächen und Komplementärstellflächen bewirken zusätzlich, dass sich die Tür automatisch in eine Offenstellung bzw. eine Schließstellung bewegt und dort zur Ruhe kommt. Das Anheben und Senken der Tür trägt den Vorteil mit sich, dass beispielsweise am unteren Ende der Tür angebrachte Dichtungen nicht beim Öffnen und Schließen der Tür am Boden entlang streifen, sondern von diesem weggehoben werden. Dies wird benötigt um ein problemloses Bewegen der Tür gewährleisten zu können und um die Lebensdauer der Dichtung zu erhöhen. Um die Offen- bzw. Schließstellung der Tür exakt einstellen zu können, weisen die im Stand der Technik gezeigten Beschläge Einstellvorrichtungen auf.

Im Falle der EP 2 228 510 B1 ist diese Einstellmöglichkeit durch einen Klemmring gegeben. Der Klemmring umschließt eine Hubhülse, welche sich verdrehsicher im Klemmring befestigen lässt, indem der Klemmring zusammengezogen wird. Die so fixierbare Hubhülse weist Stellflächen auf, welche das Heben und Senken der Tür bewirken. Im abgesenkten Zustand der Tür befindet sich diese aufgrund der Stellflächen in der Schließ- oder der Offenstellung. Sollte die Tür mit dem Rahmen der Duschkabine oder der Duschabtrennung fluchten und im korrekten Winkel in der Schließ- oder Offenstellung verharren, muss diese Stellung eingestellt werden können. Dabei wird der Klemmring so weit geöffnet, dass die Hubhülse sich relativ zum Klemmring verdrehen lässt. Bei Erreichen der gewünschten Stellung wird durch das Zusammenziehen des Rings die Hubhülse geklemmt und somit die Stellung der Türe festgelegt. Problematisch dabei ist, dass der Klemmring einerseits mit dem Rahmenprofil oder Trägerprofil verbunden sein muss und gleichzeitig auch genügend Flexibilität aufweisen soll, um ein Öffnen und Schließen des Klemmrings gewährleisten zu können. Dies wird beim Stand der Technik durch das Einlegen des Klemmrings in eine Gelenkplatte realisiert. Durch den indirekten Kontakt zum Trägerprofil durch das Einlegen in die Gelenkplatte ist jedoch keine spielfreie Lagerung der Tür gewährleistet. Wird der Klemmring zusammengezogen, so verändert sich auch dessen Umfang, der mit der Gelenkplatte in Eingriff stehen muss. Wird der Klemmring zusammengezogen, reduziert sich dessen Umfang und Form und somit vergrößert sich der Spalt zum korrespondierenden Bereich der Gelenkplatte. Der Klemmring kann somit keine spielfreie Verbindung mehr mit der Gelenkplatte eingehen. Weiter bietet sich durch die nach obenhin geöffnete Struktur des Beschlags, des Klemmrings und der Hubhülse die Möglichkeit des Wassereintritts und somit der Verunreinigung im Bereich der Gelenkplatte. Somit kann nach längerer Benützung der Duschkabine aufgrund des Spiels bzw. des Eintrags von Verunreinigungen wie Seifenreste oder Kalk eine einwandfreie Funktion der Verstellung nicht mehr gewährleistet werden.

Bekannt ist auch, dass eine Hebe- und Senkmechanismus über eine Klemmschraube eingestellt wird. Dabei ist eine nachträgliche Winkelverstellung in der Regel nicht möglich, da die Klemmschraube Abdrücke auf den Lagerteilen verursachen würde. Derartige Abdrücke bewirken eine Behinderung bzw. Beeinträchtigung einer nachträglichen Winkelverstellung. Außerdem besteht bei diesen Klemmungen die Gefahr, dass sich die Winkelstellung des Hebe- und Senkmechanismusses beim täglichen Gebrauch verändert. Eine derartige Vorrichtung wird zum Beispiel in der WO 2006/054942 A1 offenbart. Eine weitere Variante einer derartigen Vorrichtung wird in der EP 2 447 453 A1 beschrieben. Außerdem sind Beschläge bekannt, die Klemmringe einsetzen. Dabei soll die Hubhülse durch Klemmwirkung verdrehsicher bezüglich einer unteren Gelenkplatte fixierbar sein, wobei zwischen der unteren Gelenkplatte und der Hubhülse ein Klemmring zwischengeschaltet ist. Eine gleichwirkende Variante wird dabei auch in der AT 517844 A4 (2017-05-15) beschrieben.

Andere Verstellvarianten, wie z.B. über Schneckenräder usw. sind nicht spielfrei.

In der EP 1 712 717 A2 wird ein Beschlag zum Befestigen eines Türflügels beschrieben, wobei über die Schrauben und Manipulierflanken eine Feineinstellung einer ersten Rastprofilierung durchgeführt werden kann.

In der DE 297 04 719 U1 wird eine Duschabtrennung offenbart. Die Einstellung einer Rastposition der Tür erfolgt hier über ein Einrastteil.

In der DE 297 04 621 U1 wird eine Vorrichtung zur drehbeweglichen Halterung einer Duschtür beschrieben. Hier ist eine von außen betätigbare Justiereinrichtung zur Höhenverstellung eines Hubringes vorgesehen.

In der DE 10 2013 209 178 A1 wird ein Scharnier für den Türflügel einer Duschabtrennung offenbart, welches ein ungebremstes Anschlagen des Türflügels verhindert und ein sanftes Abbremsen des Türflügels erlaubt. Dazu ist eine Rotationsbremse vorgesehen, wobei die Rotationsbremse und eine Druckfeder auf einem Scharnierbolzen angeordnet sind.

In der DE 201 05 282 U1 wird ein Schwenklager beansprucht. Zur Festlegung der Drehlage ist dabei vorgesehen, dass ein Sperrelement in eine radiale Ausnehmung eines Zwischenstücks eingreift.

Demgegenüber liegt der Erfindung das technische Problem zugrunde, eine Vorrichtung der eingangs beschriebenen Art anzugeben, mit dem funktionssicher und problemlos Duschtüren aus beliebigen Winkelstellungen im geschlossenen Zustand in den geöffneten bzw. angehobenen Zustand überführt werden können.

Der Erfindung liegt die Erkenntnis zugrunde, dass mit einer erfindungsgemäßen Vorrichtung auf einfache und präzise Weise eine variable und stufenlose Einstellung möglich ist sowie eine Arretierung der Tür in den verschiedensten Winkelstellungen. Dadurch wird es ermöglicht, die Duschtür aus jeder beliebigen Winkelstellung des geschlossenen Zustandes in den geöffneten bzw. angehobenen Zustand zu überführen. Mit der erfindungsgemäßen Vorrichtung können einerseits Winkelorientierungen für Duschtüren von typischen im Querschnitt rechteckförmigen Duschkabinen eingestellt werden und andererseits auf funktionssichere Weise auch beliebige Winkelorientierungen bzw. Winkelzwischenstellungen.

Das gilt insbesondere auch für Duschkabinen mit beispielsweise mehreckigem Querschnitt oder für Duschkabinen mit rundem Querschnitt. Die erfindungsgemäße Vorrichtung ermöglicht eine optimale und funktionssichere Anpassung an die jeweilige spezielle bauseitige Situation. Aufgrund der vorzugsweise symmetrischen bzw. quasi symmetrischen Ausgestaltung des Beschlages bezüglich seines unteren und oberen Endes können an die erfindungsgemäßen Vorrichtungen angeschlossenen Duschtüren auf einfache und problemlose Weise als Wendetüren für Rechtsanschlag und Linksanschlag eingesetzt werden.

Aufgabe der Erfindung ist es die vorbeschriebenen Nachteile zu vermeiden und einen gegenüber dem Stand der Technik verbesserten Vorrichtung bzw. eine gegenüber dem Stand der Technik verbesserte Duschkabine oder Duschabtrennung mit einer derartigen Vorrichtung anzugeben.

Dies wird bei der erfindungsgemäßen Vorrichtung durch die Merkmale des Kennzeichens des Anspruchs 1 und des Anspruchs 6 erreicht.

Demnach bezieht sich die Erfindung auf eine Vorrichtung zur Verstellung einer Tür, wobei die Tür mit einem Wand- oder Festfeldelement verbunden ist und ein Lagerteil umfasst, welches mit dem Wand- oder Festfeldelement verbunden ist, wobei im Lagerteil ein Lagerheber angeordnet ist, der zumindest eine Stellfläche zum Heben und Senken der Tür während des Öffnungs- und Schließvorganges der Tür aufweist, die mit zumindest einer an einem Türheber angeordneten Komplementärstellfläche in einer Wirkverbindung steht. Vorteilhaft ist dabei vorgesehen, dass der Lagerheber auf der der Stellfläche gegenüberliegenden Seite abgeschrägte, wippenartig wirkende Flächen aufweist und ein Spanner als Kraftgeber vorgesehen ist, der mit dem Lagerheber verbunden ist, wobei der Spanner im Lagerteil beweglich gelagert ist und zur Verstellung ein Verstellmittel im Lagerteil vorgesehen ist, welches als Verstellschraube ausgebildet sein kann. Vorteilhaft sind dazu im Lagerteil eine Verstellschraube und eine Sicherungsschraube vorgesehen.

Die stufenlose und spielfreie Einstellung eines Türflügels mit Hebe- und Senkmechanismus über eine vorgespannte Wippe hat gegenüber den bisher bekannten Verstellungen folgende Vorteile: Mit nur einer Schraube wird über die vorgespannte Wippe eine einfache und spielfreie Winkelverstellung eines Türflügels mit einem Hebe- und Senkmechanismus ermöglicht. Damit können mehrfach, auch nur minimale Winkelveränderungen vorgenommen werden. Die Winkelverstellungen können über die Wippe zu 100% gehalten werden.

Nach einem besonderen Merkmal der Erfindung ist der Spanner als Federstahl oder als Druckfeder ausgebildet. Der Lagerheber ist über die Verstellschraube um eine vertikale Achse herum bewegbar, wobei der Spanner gespannt wird und die Winkelstellung der Tür verstellt werden kann, wobei die Verstellung der Tür dann über die Sicherungsschraube 7 gesichert werden kann.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Ansicht mit einer Explosionsdarstellung der erfindungsgemäßen Vorrichtung,
- Fig. 2: eine Neutralstellung des Türflügels,
- Fig. 3: einen Querschnitt der Vorrichtung nach Montage der Vorrichtung in ungespannter Stellung,
- Fig. 4: einen Querschnitt der Vorrichtung mit vorgespannter Vorrichtung,
- Fig. 5: einen Querschnitt der Vorrichtung mit weiterer Verspannung der Vorrichtung,
- Fig. 6: einen vertikalen Schnitt der Vorrichtung und der Tür mit dem Festfeld- oder Wandprofil,
- Fig. 7: eine Verwendung einer Druckfeder (ungespannter Zustand) als Spanner, dargestellt,
- Fig. 8: die Druckfeder mit Neutralstellung der Vorspannung, und
- Fig. 9: die Druckfeder mit einer über die Neutralstellung hinaus eingestellten Vorspannung.

Die Erfindung betrifft eine Vorrichtung für eine einfache, spielfreie, stufenlose Einstellung eines Türflügels mit Hebe-Senkmechanismus über eine sogenannte vorgespannte Wippe. Die Erfindung kann sowohl bei einer Verbindung Festfeldteil mit Tür oder der Tür an einer Wand verwendet werden. Die Vorrichtung kann dabei in eine direkte Wandanbindung zur Tür, in eine Festfeldverbindung zur Tür oder in einen Beschlag eingebaut sein. Die Türen und Festfelder können natürlich in verschiedenen Winkeln zueinander verbaut sein. (Flucht, im 90° Winkel usw.)

Die Teile der Vorrichtung werden in der in der Fig. 1 gezeigten Explosionsdarstellung dargestellt.

Die Neutralstellung des Türflügels 13 (Hebekurve unten) kann mit einem Verstellwerkzeug 6 durch Drehen an nur einer Schraube verändert werden (Fig. 2).

Die Vorrichtung umfassende Baugruppe wird in ungespannter Stellung montiert. Als Wippe 2.1 werden dabei zwei abgeschrägte Flächen des Lagerhebers 2 bezeichnet. Der Lagerheber 2 mit der Wippe 2.1 (abgeschrägte Flächen) wird mit einem Spanner 3 (Federstahl) im Lager 1 montiert, wobei die den abgeschrägten Flächen der Wippe 2.1 gegenüberliegenden Flächen des Lagers 1 ebenfalls abgeschrägt sind. Der Spanner 3 ist dabei fest mit dem Lagerheber verbunden. Dabei wird der Spanner 3 über eine sogenannte Presspassung fest in den Lagerheber 2 gedrückt und sitzt dort fest. Diese Baugruppe wird dann ins Lagerteil 1 eingelegt, wo der Spanner formschlüssig mit leichtem Spiel gelagert ist. Im Lager 1 ist der Spanner 3 also beweglich (Gleiten) gelagert. Die Tür 13 steht schräg bzw. im Winkel (Fig.3).

Durch Drehen des Verstellwerkzeuges 6 wird über die Verstellschraube 4 der Lagerheber 2 mit der Wippe 2.1 um eine vertikale Achse herum bewegt und befindet sich in neutraler Regelstellung (Fig. 4 - Auslieferungszustand). Der Spanner 3 ist dabei vorgespannt.

Der Lagerheber 2 kann durch Weiterdrehen der Verstellschraube 4 mit Hilfe des Verstellwerkzeugs 6 weiter um die vertikale Achse herum bewegt werden. Die Neutralstellung des Türflügels 13 (Heberkurve unten) wird hierdurch weiter verändert (Fig. 5).

Die Kraft des vorgespannten Spanners 3 bewegt durch Drehen der Verstellschraube 4 den Türflügel 13 zwischen der maximal und der neutralen (ungespannten) Stellung hin und her. Die maximale Verstellung wird durch Winkel und Dimension der Konstruktion festgelegt. Im Duschkabinenbau sind in der Regel für die Einstellbarkeit +/-10° ausreichend. Nach Einstellung des Türflügels 13 wird diese durch die Sicherungsschraube 7 gesichert und die Einstellöffnung 1.3 um Lager 1 durch die Abdeckung 8 verdeckt. Fig.6 zeigt einen vertikalen Schnitt der Vorrichtung und der Tür 13 mit dem Festfeld- oder Wandprofil. Die Tür 13 hebt sich über die Heberkurve 14.1 des Türhebers 14 und die Heberkurve 2.2 des verstellbaren Lagerhebers 2 vertikal nach oben. Gut sichtbar sind die Verstellschraube 4, die Sicherungsschraube 7 und der Spanner 3.

Als Spanner können alle Mittel als Kraftgeber eingesetzt werden, mit welchem eine Vorspannung erzeugbar ist. Wie aus den Fig. 7 - 9 ersichtlich, kann die Vorspannung anstelle eines Federstahls auch über eine Druckfeder erzeugt werden.

### Liste der verwendeten Bezugszeichen:

- 1): Lagerteil für Festfelddusche (kann auch Wandlager sein)
- 1.1): Gewinde zur Verstellung,
- 1.2): Gewinde zur Sicherung
- 1.3): Einstellöffnung
- 2): Lagerheber
- 2.1): Wippe
- 2.2): Heberkurve 2.2, negative Fläche
- 3): Spanner (Federndes Element, Druckfeder, Kraftgeber)
- 4): Verstellschraube
- 5): Gleitscheibe
- 6): Verstellwerkzeug
- 7): Sicherungschraube
- 8): Abdeckung
- 9): Türprofil
- 10): Festfeldprofil (oder Wandprofil)
- 11): Festfeldglas oder Wand
- 12): Dichtprofil
- 13): Türflügel
- 14): Türheber
- 14.1): Komplementärstellfläche
- 15): Blende für Türheber
- 16): Schaube für Türheber
- 17): Schraube zur Verbindung Lager 1 mit Festfeldprofil 10 (oder Wandprofil)

## Patentansprüche

1. Vorrichtung zur Verstellung einer Tür (13), wobei die Tür mit einem Wand- oder Festfeldelement (11) verbunden ist, umfassend:
ein Lagerteil (1), welches mit dem Wand- oder Festfeldelement (11) verbindbar ist,
wobei im Lagerteil (1) ein Lagerheber (2) angeordnet ist, der zumindest eine Stellfläche (2.2) zum Heben und Senken der Tür (13) während des Öffnungs- und Schließvorganges der Tür (13) aufweist, wobei die Vorrichtung weiter einen Türheber umfasst und die Stellfläche (2.2) mit zumindest einer an dem Türheber (14) angeordneten Komplementärstellfläche (14.1) in einer Wirkverbindung steht, wobei der Lagerheber (2) auf der der Stellfläche (2.2) gegenüberliegenden Seite abgeschrägte, wippenartig wirkende Flächen (2.1) aufweist und wobei zur Verstellung der Tür (13) im Lagerteil (1) ein Verstellmittel (4) vorgesehen ist,
wobei das im Lagerteil (1) vorgesehene Verstellmittel (4) als Verstellschraube ausgebildet ist, **dadurch gekennzeichnet,**
**dass** ein Spanner (3) als Kraftgeber vorgesehen ist, der mit dem Lagerheber (2) verbunden ist, wobei der Spanner (3) im Lagerteil (1) beweglich gelagert ist und der Lagerheber (2) über die Verstellschraube (4) um eine vertikale Achse herum bewegbar ist, wobei der Spanner (3) spannbar ist und die Winkelstellung der Tür (13) einstellbar ist.

2. Vorrichtung nach Anspruch 1, **dadurch gekennzeichnet, dass** im Lagerteil (1) neben der Verstellschraube (4) eine Sicherungsschraube (7) vorgesehen ist.

3. Vorrichtung nach Anspruch 1 oder 2, **dadurch gekennzeichnet, dass** der Spanner (3) als Federstahl oder Druckfeder ausgebildet ist.

4. Vorrichtung nach einem der Ansprüche 1 bis 3, **dadurch gekennzeichnet, dass** die Verstellung der Tür (13) über die Sicherungsschraube (7) sicherbar ist.

5. Vorrichtung nach einem der Ansprüche 1 bis 4, **dadurch gekennzeichnet, dass** die den abgeschrägten Flächen der Wippe (2.1) gegenüberliegenden Flächen des Lagerteils (1) ebenfalls abgeschrägt sind.

6. Duschkabine oder Duschabtrennung mit einer Tür (13), wobei die Tür (13) mit einem Wand- oder Festfeldelement (11) verbindbar ist, aufweisend eine Vorrichtung zur Verstellung der Tür gemäß einem der Ansprüche 1 bis 5.

## Claims

1. Device for adjusting a door (13), the door being connected to a wall or fixed panel element (11), comprising:
a bearing part (1), which can be connected to the wall or fixed panel element (11), a bearing lifter (2) being arranged in the bearing part (1), which bearing lifter comprises at least one setting surface (2.2) for raising and lowering the door (13) during the opening and closing process of the door (13), the device further comprising a door lifter and the setting surface (2.2) being operatively connected to at least one complementary setting surface (14.1) arranged on the door lifter (14), the bearing lifter (2) comprising sloping surfaces (2.1) acting as a kind of rocker on the side opposite the setting surface (2.2), and an adjustment means (4) being provided in the bearing part (1) for adjusting the door (13), the adjustment means (4) provided in the bearing part (1) being configured as an adjustment screw, **characterized in that** a tensioner (3) is provided as a force transmitter, which is connected to the bearing lifter (2), the tensioner (3) being movably mounted in the bearing part (1) and the bearing lifter (2) being movable about a vertical axis by means of the adjustment screw (4), the tensioner (3) being able to be tensioned and the angular position of the door (13) being able to be adjusted.

2. Device according to claim 1, **characterized in that** a securing screw (7) is provided in the bearing part (1) beside the adjustment screw (4).

3. Device according to claim 1 or 2, **characterized in that** the tensioner (3) is configured as spring steel or as a compression spring.

4. Device according to any one of claims 1 to 3, **characterized in that** the adjustment of the door (13) can be secured by the securing screw (7).

5. Device according to any one of claims 1 to 4, **characterized in that** the surfaces of the bearing part (1) opposite the sloping surfaces of the rocker (2.1) are likewise sloping.

6. Shower cubicle or shower enclosure comprising a door (13), wherein the door (13) can be connected to a wall or fixed panel element (11), comprising a device for adjusting the door according to any one of claims 1 to 5.

## Revendications

1. Dispositif de réglage d'une porte (13), dans lequel la porte est reliée avec un élément mural ou de champ fixe (11), comprenant :
une partie formant palier (1), laquelle peut être reliée avec l'élément mural ou de champ fixe (11),
dans lequel un élévateur de palier (2) est disposé dans la partie formant palier (1),
lequel présente au moins une surface de réglage (2.2) pour l'élévation et la descente de la porte (13) pendant les processus d'ouverture et de fermeture de la porte (13), le dispositif comprenant en outre un lève-porte et la surface de réglage (2.2) est en relation active avec au moins une surface de réglage complémentaire (14.1) disposée sur le lève-porte (14), dans lequel l'élévateur de palier (2) présente sur le côté situé en face de la surface de réglage (2.2) des surfaces (2.1) biseautées, agissant comme des bascules et dans lequel un moyen de réglage (4) est prévu dans la partie formant palier (1) pour le réglage de la porte (13),
dans lequel le moyen de réglage (4) prévu dans la partie formant palier (1) est conçu sous forme de vis de réglage, **caractérisé en ce**
**qu'**un tendeur (3) est prévu comme générateur de force qui est relié avec l'élévateur de palier (2), dans lequel le tendeur (3) est logé mobile dans la partie formant palier (1) et l'élévateur de palier (2) est mobile autour d'un axe vertical par le biais de la vis de réglage (4), dans lequel le tendeur (3) peut être mis sous tension et la position angulaire de la porte (13) est réglable.

2. Dispositif selon la revendication 1, **caractérisé en ce qu'**une vis de blocage (7) est prévue dans la partie formant palier (1) à côté de la vis de réglage (4).

3. Dispositif selon la revendication 1 ou la revendication 2, **caractérisé en ce que** le tendeur (3) est conçu sous forme d'acier à ressort ou de ressort de compression.

4. Dispositif selon l'une des revendications 1 à 3, **caractérisé en ce que** le réglage de la porte (13) peut être sécurisé par la vis de blocage (7).

5. Dispositif selon l'une des revendications 1 à 4, **caractérisé en ce que** les surfaces de la partie formant palier (1) situées en face des surfaces biseautées de la bascule (2.1) sont également biseautées.

6. Cabine de douche ou paroi de douche pourvue d'une porte (13), où la porte (13) peut être reliée avec un élément mural ou de champ fixe (11), présentant un dispositif de réglage de la porte selon l'une des revendications 1 à 5.
